# FASCICULE DE BREVET EUROPEEN

(11) **EP 3 407 320 B1**
(45) Date de publication et mention de la délivrance du brevet: **10.11.2021**
(21) Numéro de dépôt: 18173588.7
(22) Date de dépôt: 22.05.2018
(51) Int. Cl.: G08B 29/18, G08B 29/22

(54) **PROCÉDÉ D'ASSISTANCE A L'INSTALLATION D'AU MOINS UN OCCULTEUR RÉEL POUR UN DÉTECTEUR DE PRÉSENCE ET DISPOSITIF ASSOCIÉ**
HILFSVERFAHREN ZUM EINBAU MINDESTENS EINES ECHTEN VERDECKUNGSELEMENTS FÜR EINEN PRÄSENZMELDER, UND ENTSPRECHENDE VORRICHTUNG
METHOD FOR ASSISTING WITH THE INSTALLATION OF AT LEAST ONE ACTUAL SCREEN FOR A PRESENCE DETECTOR AND ASSOCIATED DEVICE

(30) Priorité: 23.05.2017 FR 1754584
(43) Date de publication de la demande: 28.11.2018
(73) Titulaire: HAGER SECURITY (Société par Actions Simplifiée), 38920 Crolles (FR)
(72) Inventeur: LAURENS, Gaston, 38530 Pontcharra (FR); PORCHERON, Thierry, 38530 Chapareillan (FR)
(74) Mandataire: Cabinet Nuss

(56) Documents cités:
- JP-A- 2006 018 750
- JP-A- 2009 002 662
- JP-A- 2012 093 834
- US-A1- 2015 077 566
- US-A1- 2015 325 092

## Description

La présente invention concerne le domaine de l'installation de détecteur de présence et plus particulièrement un procédé d'assistance à l'installation d'un occulteur d'au moins un détecteur de présence et un dispositif associé.

Afin de détecter l'apparition d'un intrus et/ou d'un utilisateur dans une zone à surveiller, il est connu d'utiliser un détecteur de présence comprenant un capteur infrarouge passif et une caméra pour filmer ou photographier la zone à surveiller. En effet, les êtres humains et les animaux émettent un rayonnement infrarouge, qu'il est possible de détecter au moyen d'un capteur infrarouge passif. En réalité, un tel capteur infrarouge passif détecte les variations de rayonnements infrarouges émis dans la zone à surveiller. Des éléments optiques placés devant le capteur infrarouge passif, tels que des miroirs ou des lentilles, permettent de découper la zone à surveiller de sorte qu'une pluralité de faisceaux puisse être scrutée par le capteur infrarouge passif. Ces faisceaux qui correspondent à des zones dans lesquelles un rayonnement infrarouge peut être détecté par le capteur infrarouge passif ne sont pas visibles. Ce n'est que si un corps chaud traverse un des faisceaux que le capteur infrarouge passif voit son signal varier et que la chaîne d'acquisition et détection, qui exploite le signal du capteur, permet de signaler l'apparition d'une personne dans la zone à surveiller.

Lors de la phase d'installation du détecteur de présence, il peut être utile, voire nécessaire, de pouvoir visualiser ces faisceaux afin de connaître la zone exacte couverte par le détecteur de présence qui est susceptible de déclencher le système anti-intrusion, mais aussi d'éviter de couvrir une zone non désirée qui induirait la génération de fausses alarmes, ou encore de cibler une zone bien particulière, ou enfin de régler l'orientation du capteur pour couvrir la zone à surveiller.

Le document US 2015/0077566 A1 décrit une méthode pour installer un détecteur de présence comprenant un capteur infrarouge passif et une caméra pour éviter la détection de fausses alarmes. Cette méthode propose d'afficher les limites du champ de détection et l'intensité du signal du capteur infrarouge passif et de les superposer à l'image acquise par la caméra. Puis, l'image d'un installateur passant dans la zone à surveiller est enregistrée, afin d'ajuster l'orientation et le seuil de sensibilité du capteur infrarouge passif. Cette méthode n'est utilisable que dans une zone où le contraste thermique entre le fond et le sujet est maîtrisé. C'est le cas à l'intérieur de locaux climatisés où l'on maîtrise la température. Cette méthode n'est pas utilisable à l'extérieur où les fluctuations de température ne permettent pas de garantir une répétabilité de l'intensité du signal mesurée durant l'installation.

Le document JP 2009002662 A décrit déjà un détecteur de présence avec un capteur infrarouge passif et une caméra. Un masque, sous la forme d'une plaque transparente sur laquelle est dessinée une pluralité de secteurs permettant de matérialiser les faisceaux du capteur infrarouge passif, peut être positionné devant l'objectif de la caméra. La caméra munie de ce masque enregistre une image de la zone à surveiller. L'image enregistrée intègre les zones matérialisant les zones de détection dessinées sur le masque. Cette image est ensuite affichée sur un moniteur pour visualiser les faisceaux du capteur infrarouge passif. Ensuite, l'utilisateur peut placer un occulteur devant les éléments optiques du capteur infrarouge en fonction des zones déterminées à l'aide du masque, ce qui permet la réduction des fausses alarmes. La réalisation revendiquée dans ce document est orientée bas coût, ce qui induit une faible précision pour la définition des zones de détection et une complexité liée à la mise en œuvre du masque dont la propreté doit être garantie pour une bonne qualité de l'image.

Le document JP 2012 093834 concerne également le masquage de détecteurs de mouvement à infrarouge dans le but d'éviter de couvrir des zones non désirées qui induiraient la génération de fausses alarmes. Selon ce document, la visualisation des zones requiert l'alignement d'une caméra supplémentaire, externe au détecteur, avec le champ de vision du capteur infrarouge.

La présente invention a pour but de pallier ces inconvénients.

L'invention concerne un procédé d'assistance à l'installation d'au moins un occulteur réel pour un détecteur de présence disposé dans au moins une zone à surveiller, le détecteur de présence comprenant au moins un capteur infrarouge passif muni d'au moins un élément optique et une caméra ayant une position prédéterminée relativement à la position du capteur infrarouge passif, le procédé comprend au moins les étapes suivantes :
- une étape de prise de vue, lors de laquelle au moins une image de la zone à surveiller est photographiée ou filmée par la caméra,
procédé caractérisé en ce qu'il comprend en outre :
- une étape d'affichage d'un calque, lors de laquelle un calque comprenant une pluralité de régions représentatives de faisceaux de détection du capteur infrarouge passif est affiché par des premiers moyens d'affichage à partir d'un signal d'affichage de calque préenregistré dans une mémoire de stockage du calque et transmis de la mémoire de stockage du calque auxdits premiers moyens d'affichage et lors de laquelle ladite image de la zone à surveiller est transmise de la caméra aux premiers moyens d'affichage et est affichée par les premiers moyens d'affichage, de sorte que ladite image de la zone à surveiller et ledit calque soient superposés,

- une étape de sélection, lors de laquelle au moins une des régions du calque est sélectionnée par des moyens de sélection et des données représentatives de ladite au moins une des régions sélectionnée du calque sont enregistrées dans une mémoire d'un calculateur,
- une étape de détermination de la forme d'un modèle virtuel d'occulteur, lors de laquelle le calculateur détermine à partir des données représentatives de ladite au moins une des régions sélectionnée du calque, un signal d'affichage représentatif de la forme d'un modèle virtuel d'occulteur dans un état configuré et mémorise le signal d'affichage représentatif de la forme d'un modèle virtuel d'occulteur dans un état configuré dans la mémoire du calculateur,
- une étape d'affichage du modèle virtuel d'occulteur, lors de laquelle un modèle virtuel d'occulteur dans un état configuré est affiché par des deuxièmes moyens d'affichage à partir du signal d'affichage représentatif de la forme d'un modèle virtuel d'occulteur dans un état configuré transmis aux deuxièmes moyens d'affichage à partir de la mémoire du calculateur,
- une étape de configuration de l'occulteur réel, lors de laquelle un occulteur réel dans un état configuré est formé au moins à partir du modèle virtuel d'occulteur dans l'état configuré par des moyens de configuration,
- une étape d'installation de l'occulteur réel, lors de laquelle l'occulteur réel dans l'état configuré est disposé au niveau dudit au moins un élément optique du capteur infrarouge passif par un opérateur.

L'invention concerne également un dispositif d'assistance à l'installation d'au moins un occulteur réel pour un détecteur de présence destiné à être disposé dans au moins une zone à surveiller, comprenant au moins :
un détecteur de présence comprenant au moins un capteur infrarouge passif muni d'au moins un élément optique et une caméra ayant une position prédéterminée relativement à la position du capteur infrarouge passif, la caméra étant apte et destinée à photographier ou filmer une image de la zone à surveiller,
un occulteur réel apte et destiné à être disposé au niveau dudit au moins un élément optique du capteur infrarouge passif,
dispositif caractérisé en ce qu'il comprend :
au moins une mémoire de stockage du calque dans laquelle est stocké un signal d'affichage de calque préenregistré,
des premiers moyens d'affichage aptes et destinés à afficher un calque comprenant une pluralité de régions représentatives de faisceaux de détection du capteur infrarouge passif à partir du signal d'affichage de calque préenregistré dans la mémoire de stockage du calque et à être reliés à la mémoire de stockage du calque, aptes et destinés à afficher ladite image de la zone à surveiller photographiée ou filmée par la caméra et à être reliés à ladite caméra, et aptes et destinés à superposer ladite image de la zone à surveiller et ledit calque,
des moyens de sélection aptes et destinés à sélectionner au moins une des régions du calque,
une mémoire d'un calculateur apte et destinée à enregistrer au moins des données représentatives de ladite au moins une des régions sélectionnée du calque,
un calculateur apte et destiné à déterminer à partir de données représentatives d'au moins une des régions sélectionnée du calque, un signal d'affichage représentatif de la forme d'un modèle virtuel d'occulteur dans un état configuré et à mémoriser dans la mémoire le signal d'affichage représentatif de la forme d'un modèle virtuel d'occulteur dans un état configuré,
des deuxièmes moyens d'affichage aptes et destinés à afficher un modèle virtuel d'occulteur dans un état configuré à partir du signal d'affichage représentatif de la forme d'un modèle virtuel d'occulteur dans un état configuré et à être relié à la mémoire du calculateur.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
la figure 1A représente une image de la zone à surveiller et du calque superposés après une étape d'affichage d'un calque du procédé selon l'invention,
la figure 1B représente un modèle virtuel d'occulteur dans un état initial,
la figure 1C est une vue en perspective d'un occulteur réel dans un état initial,
la figure 2A représente une image de la zone à surveiller et du calque superposés, ainsi que des régions sélectionnées après une étape d'affichage d'une région sélectionnée du procédé selon l'invention,
la figure 2B représente un modèle virtuel d'occulteur dans un état configuré après une étape d'affichage du modèle virtuel d'occulteur du le procédé selon l'invention,
la figure 2C est une vue en perspective d'un occulteur réel dans un état configuré, après une étape de configuration de l'occulteur réel du procédé selon l'invention,
la figure 3 est une vue en perspective en éclaté d'un détecteur de présence et d'un occulteur réel dans un état initial,
la figure 4 est une vue schématique de dispositifs d'assistance à l'installation d'au moins un occulteur réel pour un détecteur de présence dans deux variantes de réalisation selon l'invention,
la figure 5 est une vue d'un calculateur selon l'invention dans une variante de réalisation sous la forme d'un terminal mobile affichant le modèle virtuel d'occulteur dans un état configuré, et
la figure 6 est une vue d'un calculateur selon l'invention dans une variante de réalisation sous la forme d'un ordinateur portable affichant le modèle virtuel d'occulteur dans un état configuré.

L'invention concerne un procédé d'assistance à l'installation d'au moins un occulteur réel 15 pour un détecteur de présence 1 disposé dans au moins une zone à surveiller. Le détecteur de présence 1 comprend au moins un capteur infrarouge passif 2 muni d'au moins un élément optique 3 et une caméra 4 ayant une position prédéterminée relativement à la position du capteur infrarouge passif 2 (figures 3 et 4). Ce procédé comprend au moins les étapes suivantes :
- une étape de prise de vue, lors de laquelle au moins une image de la zone à surveiller 5 est photographiée ou filmée par la caméra 4.

Conformément à l'invention, le procédé est caractérisé en ce qu'il comprend en outre :
- une étape d'affichage d'un calque, lors de laquelle un calque 6 comprenant une pluralité de régions 7 représentatives de faisceaux de détection du capteur infrarouge passif 2 est affiché par des premiers moyens d'affichage 8 à partir d'un signal d'affichage de calque préenregistré dans une mémoire de stockage du calque 9, 11 et transmis de la mémoire de stockage du calque 9, 11 auxdits premiers moyens d'affichage 8 et lors de laquelle ladite image de la zone à surveiller 5 est transmise de la caméra 4 aux premiers moyens d'affichage 8 et est affichée par les premiers moyens d'affichage 8, de sorte que ladite image de la zone à surveiller 5 et ledit calque 6 soient superposés (figure 1A),
- une étape de sélection, lors de laquelle au moins une des régions 7 du calque 6 est sélectionnée par des moyens de sélection 19, 19' et des données représentatives de ladite au moins une des régions sélectionnée 10 du calque 6 sont enregistrées dans une mémoire 11 d'un calculateur 12, 12' (figure 4),
- une étape de détermination de la forme d'un modèle virtuel d'occulteur, lors de laquelle le calculateur 12, 12' détermine à partir des données représentatives de ladite au moins une des régions sélectionnée 10 du calque 6, un signal d'affichage représentatif de la forme d'un modèle virtuel d'occulteur 13 dans un état configuré 13b et mémorise le signal d'affichage représentatif de la forme d'un modèle virtuel d'occulteur 13 dans un état configuré 13b dans la mémoire 11 du calculateur 12, 12' (figure 4),
- une étape d'affichage du modèle virtuel d'occulteur, lors de laquelle un modèle virtuel d'occulteur 13 dans un état configuré 13b est affiché par des deuxièmes moyens d'affichage 8 à partir du signal d'affichage représentatif de la forme d'un modèle virtuel d'occulteur 13 dans un état configuré 13b transmis aux deuxièmes moyens d'affichage 8 à partir de la mémoire 11 du calculateur 12, 12' (figures 2B, 5 et 6),
- une étape de configuration de l'occulteur réel, lors de laquelle un occulteur réel 15 dans un état configuré 15b est formé au moins à partir du modèle virtuel d'occulteur 13 dans l'état configuré 13b par des moyens de configuration (figure 2C),
- une étape d'installation de l'occulteur réel, lors de laquelle l'occulteur réel 15 dans l'état configuré 15b est disposé au niveau dudit au moins un élément optique 3 du capteur infrarouge passif 2 par un opérateur (non représenté).

Avantageusement, le procédé selon l'invention permet de faciliter la réalisation et l'installation d'un occulteur réel 15 dans un état configuré 15b. L'affichage du calque 6 par l'intermédiaire des premiers moyens d'affichage 8 permet de visualiser et de matérialiser les faisceaux de détection du capteur infrarouge passif 2 et donc de mieux évaluer les zones pouvant être surveillées et couvertes par le capteur infrarouge passif 2 (figure 1A). Pour faciliter la sélection des parties de la zone couverte, le calque 6 et l'image de la zone à surveiller 5 sont superposés pendant l'étape d'affichage d'un calque (figure 1A). A ce stade l'opérateur peut avantageusement définir des parties de la zone couverte qu'il souhaite voir ou non surveillées en sélectionnant une ou des régions 7 du calque 6, lors de l'étape de sélection (figure 4). Plus particulièrement, la ou les régions sélectionnés 10 correspondent à une ou des parties de la zone couverte à exclure de la surveillance. Par conséquent, à cette ou ces régions sélectionnées 10 devra correspondre une partie d'un occulteur réel 15. En effet, certaines parties de la zone couverte peuvent poser problème et doivent être exclues pour éviter de fausses alarmes, pour cela l'opérateur devra disposer un occulteur réel 15 dont la forme est adaptée pour masquer au moins en partie le capteur infrarouge passif 2. C'est pourquoi, l'affichage d'un modèle virtuel d'occulteur 13 dans un état configuré 13b (figure 2B), lors de l'étape d'affichage du modèle virtuel d'occulteur, fournit une aide visuelle à l'opérateur lui permettant de former facilement l'occulteur réel 15 dans l'état configuré 15b (figure 2C). Ainsi, le lien entre les parties de la zone couverte devant être exclues et la forme de l'occulteur réel 15 dans l'état configuré 15b peut être fait aisément. Des risques d'erreurs sont ainsi évités au moment de l'étape de configuration de l'occulteur réel. Il en résulte une amélioration de la fiabilité de l'installation de l'occulteur réel 15, lors de l'étape d'installation de l'occulteur réel.

La zone à surveiller est, dans l'exemple illustré, une propriété comprenant une habitation et un espace extérieur, cet exemple n'est pas limitatif.

On entend par capteur infrarouge passif 2, un capteur permettant la détection de rayonnement infrarouge. Ce type de capteur infrarouge passif 2 permet de détecter la présence ou le mouvement d'un corps rayonnant dans le domaine infrarouge (non représenté), tel qu'un corps humain. Il permet avantageusement de déclencher un système anti-intrusions (non représenté).

L'élément optique 3 peut être une ou plusieurs lentilles.

On entend par caméra 4 tous types d'imageur, par exemple une caméra numérique.

Le détecteur de présence 1 peut comprendre en outre une mémoire 9, pouvant être en communication avec la caméra 4.

L'image de la zone à surveiller 5 peut se présenter sous la forme d'un film ou d'une photographie.

Les moyens de configuration (non représentés) peuvent consister en une imprimante tridimensionnelle. Dans ce cas, l'occulteur réel 15 dans l'état configuré 15b est façonné directement par l'imprimante tridimensionnelle.

De manière alternative, les moyens de configuration peuvent consister en un opérateur, tel qu'un humain ou un robot. Dans ce cas, l'occulteur réel 15 dans l'état configuré 15b peut être façonné à partir d'un occulteur réel 15 dans un état initial 15a.

Une région 7 du calque 6 comprend un contour opaque délimitant une partie intérieure transparente, comme l'illustrent les figures 1A, 2A et 4. Préférentiellement, le contour opaque peut prendre la forme d'un rectangle, bien entendu, d'autres formes peuvent convenir. Le contour opaque de la région 7 est représenté au premier plan tandis que l'image de la zone à surveiller 5 est en arrière-plan. Ainsi, il est possible de visualiser la partie couverte de l'image de la zone à surveiller 5 à l'intérieur du contour opaque. Avantageusement, de telles régions 7 délimitent une pluralité de zones représentatives des faisceaux de détection du capteur infrarouge passif 2 qui correspondent à des zones couvertes par le capteur infrarouge passif. Par conséquent, cette visualisation graphique des régions 7 permet de matérialiser le fait qu'au niveau de la partie intérieure du contour opaque d'une région 7, une présence d'un corps rayonnant dans le domaine infrarouge peut être détectée par le capteur infrarouge passif 2, tandis qu'en dehors d'une région 7, une présence de ce corps ne peut pas être détectée par le capteur infrarouge passif 2.

Lors de l'étape d'affichage d'un calque, une première représentation graphique 7' peut être affichée avec chaque région 7 du calque 6 pour différencier les différentes régions 7 du calque 6 les unes des autres (figures 1A et 2A).

La première représentation graphique 7' peut préférentiellement consister en un symbole ou un caractère alphanumérique. Dans l'exemple illustré aux figures 1A et 2A, la première représentation graphique 7' est un chiffre. Le calque 6 comptant huit régions 7, dans l'exemple représenté aux figures 1A et 2A, en allant de la droite vers la gauche : la première représentation graphique 7' de la première région 7 correspond au chiffre un, la première représentation graphique 7' de la deuxième région 7 correspond au chiffre deux, la première représentation graphique 7' de la troisième région 7 correspond au chiffre trois, la première représentation graphique 7' de la quatrième région 7 correspond au chiffre quatre, la première représentation graphique 7' de la cinquième région 7 correspond au chiffre cinq, la première représentation graphique 7' de la sixième région 7 correspond au chiffre six, la première représentation graphique 7' de la septième région 7 correspond au chiffre sept, la première représentation graphique 7' de la huitième région 7 correspond au chiffre huit. Par conséquent, la première représentation graphique 7' de la n-ième région 7 d'un ensemble de n régions 7 correspond au chiffre n. Avantageusement, le fait d'affecter à chaque région 7 une première représentation graphique 7' permet de les distinguer les unes des autres pour plus facilement les sélectionner.

Lors de l'étape d'affichage du modèle virtuel d'occulteur, le modèle virtuel d'occulteur 13 dans l'état configuré 13b comprenant une pluralité de zones occultantes virtuelles 14 peut être affiché par les deuxièmes moyens d'affichage 8 à partir du signal d'affichage représentatif de la forme d'un modèle virtuel d'occulteur 13 transmis aux deuxièmes moyens d'affichage 8 à partir de la mémoire 11 du calculateur 12, 12' (figure 2B).

Avantageusement, les zones occultantes virtuelles 14 représentent virtuellement des zones occultantes réelles 15' de l'occulteur réel 15 dans l'état configuré 15b, comme décrit ci-après.

Lors de l'étape d'affichage du modèle virtuel d'occulteur, une deuxième représentation graphique 14' peut être affichée avec chaque zone occultante virtuelle 14 du modèle virtuel d'occulteur 13 pour différencier les différentes zones occultantes virtuelles 14 les unes des autres (figure 2B).

Cette deuxième représentation graphique 14' peut préférentiellement consister en un symbole ou un caractère alphanumérique. Dans l'exemple illustré à la figure 2B, la deuxième représentation graphique 14' est un chiffre. Avantageusement, cette deuxième représentation graphique 14' permet également de savoir de quelle région sélectionnée 10 du calque 6, une zone occultante virtuelle 14 est issue.

Une première représentation graphique 7' d'une région 7 du calque 6 peut être associée avec une deuxième représentation graphique 14' d'une zone occultante virtuelle 14 du modèle virtuel d'occulteur 13 (figures 2A et 2B).

Dans l'exemple représenté à la figure 2B en allant de la gauche vers la droite : la deuxième représentation graphique 14' de la première zone occultante virtuelle 14 correspond au chiffre un, la deuxième représentation graphique 14' de la deuxième zone occultante virtuelle 14 correspond au chiffre six, la deuxième représentation graphique 14' de la troisième zone occultante virtuelle 14 correspond au chiffre huit. Avantageusement, la première zone occultante virtuelle 14 est issue de la huitième région 7 qui est une région sélectionnée 10 et pour ces raisons la première zone occultante 14 et la huitième région 7 ont leur représentation graphique respective 14', 7' qui sont identiques.

Lors de l'étape de configuration de l'occulteur réel, un occulteur réel 15 dans l'état configuré 15b (figure 2C) peut être formé à partir d'un occulteur réel 15 dans un état initial 15a (figure 1C) qui comprend une pluralité de zones occultantes réelles 15' sécables d'un support 15".

Lors de l'étape de configuration de l'occulteur réel, l'opérateur peut détacher les zones occultantes réelles 15' du support 15" de l'occulteur réel 15 dans l'état initial 15a correspondant aux zones occultantes virtuelles 14 non affichées par les deuxièmes moyens d'affichage 8 pour former l'occulteur réel 15 dans l'état configuré 15b.

Pour faciliter cette étape, chaque zone occultante réelle 15′ peut comprendre une troisième représentation graphique 15‴.

Cette troisième représentation graphique 15‴ peut préférentiellement consister en un symbole ou un caractère alphanumérique. Dans l'exemple illustré à la figure 2C, la représentation graphique 15‴ est un chiffre.

La troisième représentation graphique 15‴ d'une zone occultante réelle 15′ de l'occulteur réel 15 peut être associée avec la deuxième représentation graphique 14′ d'une zone occultante virtuelle 14 du modèle virtuel d'occulteur 13 (figures 2A et 2B).

Dans l'exemple représenté à la figure 2B en allant de la gauche vers la droite : la troisième représentation graphique 15‴ de la première zone occultante réelle 15′ correspond au chiffre un, la troisième représentation graphique 15‴ de la deuxième zone occultante réelle 15′ correspond au chiffre six, la troisième représentation graphique 15‴ de la troisième zone occultante réelle 15′ correspond au chiffre huit.

Lors de l'étape d'installation de l'occulteur réel, les zones occultantes réelles 15′ de l'occulteur réel 15 dans l'état configuré 15b correspondant aux zones occultantes virtuelles 14 affichées peuvent recouvrir au moins une portion dudit au moins un élément optique 3 du capteur infrarouge passif 2.

Alternativement et selon une variante représentée, lors de l'étape de configuration de l'occulteur réel, un occulteur réel 15 dans l'état configuré 15b peut être formé à partir d'un occulteur réel 15 dans un état initial 15a qui peut comprendre une pluralité de zones occultantes réelles 15′ sous la forme de morceaux de films autocollants décollables d'un support de protection.

Lors de l'étape de configuration de l'occulteur réel, l'opérateur peut décoller les morceaux de films autocollants du support de protection de l'occulteur réel 15 dans l'état initial 15a correspondant aux zones occultantes virtuelles 14 affichées par les deuxièmes moyens d'affichage 8 pour former l'occulteur réel 15 dans l'état configuré 15b et lors de l'étape d'installation de l'occulteur réel, les morceaux de films autocollants de l'occulteur réel 15 dans l'état configuré 15b, peuvent être collés à l'élément optique 3.

Le support de protection et les morceaux autocollants seront décrits ci-après.

Le procédé peut comprendre une étape d'affichage d'une région sélectionnée, ultérieure à l'étape de sélection, lors de laquelle une région sélectionnée 10 du calque 6 peut être affichée par les premiers moyens d'affichage 8 à partir des données représentatives de ladite au moins une des régions sélectionnée 10 transmis aux premiers moyens d'affichage 8 à partir de la mémoire 11 du calculateur 12, 12' (figure 2A).

Une région sélectionnée 10 peut être affichée par exemple sous la forme d'une zone pleine (figure 2A) ou d'une zone grisée (non représentée) qui est délimitée par le contour opaque de la région 7 pour occulter en tout ou partie, une fraction de l'image de la zone à surveiller 5. Dans l'exemple de la figure 2A, la région sélectionnée 10 correspond à un rectangle plein qui occulte totalement une partie de l'image de la zone à surveiller 5.

Avantageusement, une telle visualisation matérialise le fait que la région sélectionnée 10 ne sera, à l'issue de l'installation de l'occulteur réel 15 dans l'état configuré 15b, plus couverte pas le capteur infrarouge passif 2.

L'étape d'affichage d'une région sélectionnée et l'étape d'affichage du modèle virtuel d'occulteur peuvent être simultanées ou successives.

Lors de l'étape d'affichage d'un calque, la mémoire de stockage du calque utilisée peut correspondre à une mémoire 11 du calculateur 12, 12' (figure 4).

Dans cette configuration, la superposition du calque 6 est faite au niveau du calculateur 12, 12'. Ainsi, le signal d'affichage de calque est initialement stocké dans la mémoire 11 du calculateur 12, 12'.

Lors de l'étape d'affichage d'un calque, la mémoire de stockage du calque utilisée peut correspondre à une mémoire 9 du détecteur de présence 1 et lors d'une étape de transmission préalable à l'étape d'affichage d'un calque, le signal d'affichage de calque préenregistré peut être transmis de la mémoire 9 du détecteur de présence 1 par des premiers moyens de transmission 16, 16' aux premiers moyens d'affichage 8 (figure 4).

Dans cette configuration, la superposition du calque 6 est faite de façon native, au niveau de la mémoire 9 qui est intégrée dans le détecteur de présence 1. Ainsi, le signal d'affichage de calque est initialement stocké dans la mémoire 9 du détecteur de présence 1. Dans ce cas, la caméra 4 peut préférentiellement être intégrée au détecteur de présence 1.

Dans ces deux configurations, l'image de la zone à surveiller 5 photographiée ou filmée par la caméra 4 peut être transmise par les premiers moyens de transmission 16, 16' vers les premiers moyens d'affichage 8.

Le signal d'affichage représentatif de la forme d'un modèle virtuel d'occulteur peut être transmis de la mémoire 11 du calculateur 12, 12' aux deuxièmes moyens d'affichage 8 par des deuxièmes moyens de transmission (non représentés).

Les premiers moyens de transmission 16, 16' et/ou les deuxièmes moyens de transmission utilisés peuvent être des moyens de transmission filaires ou des moyens de transmission sans fil.

Des moyens de transmission filaires peuvent à titre d'exemples non limitatifs consister en un câble ou une piste électronique.

Des moyens de transmission sans fil peuvent correspondre à des moyens de communication de type radiofréquences.

Les premiers moyens d'affichage et/ou les deuxièmes moyens d'affichage utilisés peuvent correspondre à au moins un écran.

Selon une variante préférée, les premiers moyens d'affichage et les deuxièmes moyens d'affichage utilisés peuvent correspondre à un unique écran 8 (figures 4, 5, 6).

Cette configuration est particulièrement préférée dans le cas où le calculateur 12, 12' comprend les premiers moyens d'affichage et les deuxièmes moyens d'affichage sous la forme d'un unique écran 8, comme expliqué ci-après.

L'étape de sélection peut être opérée par un opérateur qui actionne les moyens de sélection 19, 19' (figure 4).

Les moyens de sélection peuvent consister en un dispositif de pointage 19, 19' permettant de sélectionner une région 7 du calque 6 formant une interface graphique.

L'actionnement de ces moyens de sélection 19, 19' peut être effectué par un opérateur de façon tactile dans le cas de premiers moyens d'affichage de type tactile, tel qu'un écran tactile ou de façon distante.

Le procédé peut comprendre une étape d'installation du détecteur de présence, préalable à l'étape de prise de vue, lors de laquelle la caméra 4 peut être fixée, préférentiellement de manière amovible, au capteur infrarouge passif 2 par un module de fixation (non représenté).

Dans ce cas, le procédé selon l'invention peut ainsi être mis en œuvre même lorsque la caméra 4 et le capteur infrarouge passif 2 sont initialement des éléments dissociés l'un de l'autre.

Ce module de fixation ainsi que la caméra 4, sont temporairement installés et couplés au capteur infrarouge passif 2 pour mettre en œuvre le procédé selon l'invention. Une fois l'installation terminée, la caméra 4 peut avantageusement être dissociée du capteur infrarouge passif 2.

Dans ce cas, la caméra 4 utilisée peut être une caméra numérique seule ou une caméra numérique intégrée dans un premier terminal mobile (non représenté). Dans ce dernier cas, le premier terminal mobile peut être fixé, préférentiellement de manière amovible, au capteur infrarouge passif 2 par le module de fixation. Pour que le champ de vision de la caméra existante puisse filmer l'angle couvert par le capteur infrarouge passif 2 qui est en général proche de 90 degrés, il peut être nécessaire d'y adapter un complément optique. Lorsqu'un premier terminal mobile intégrant une caméra 4 est utilisé, alors la mémoire de stockage du calque utilisée peut correspondre à une mémoire (non représentée) de ce premier terminal mobile. Dans ce cas, lors de l'étape de prise de vue au moins une image de la zone à surveiller 5 est photographiée ou filmée par la caméra 4 du premier terminal mobile, puis lors de l'étape d'affichage d'un calque, le calque 6 est affiché par les premiers moyens d'affichage 8, préférentiellement d'un deuxième terminal mobile correspondant au calculateur 12 à partir d'un signal d'affichage de calque préenregistré dans la mémoire du premier terminal mobile et transmis de cette mémoire auxdits premiers moyens d'affichage 8 du deuxième terminal mobile par des moyens de transmission filaire ou sans fil. Par exemple, cette transmission entre le premier terminal mobile et le deuxième terminal mobile peut se faire par le réseau téléphonique, par exemple via un MMS, ou en local via Bluetooth ou Wi-Fi.

Le dispositif d'assistance à l'installation d'au moins un occulteur réel 15 pour un détecteur de présence 1 destiné à être disposé dans au moins une zone à surveiller, comprend au moins :
un détecteur de présence 1 comprenant au moins un capteur infrarouge passif 2 muni d'au moins un élément optique 3 et une caméra 4 ayant une position prédéterminée relativement à la position du capteur infrarouge passif 2, la caméra 4 étant apte et destinée à photographier ou filmer une image de la zone à surveiller 5 (figures 3 et 4),
un occulteur réel 15 apte et destiné à être disposé au niveau dudit au moins un élément optique 3 du capteur infrarouge passif 2.

Conformément à l'invention, le dispositif est caractérisé en ce qu'il comprend :
au moins une mémoire de stockage du calque 9, 11 dans laquelle est stocké un signal d'affichage de calque préenregistré (figure 4),
des premiers moyens d'affichage 8 aptes et destinés à afficher un calque 6 comprenant une pluralité de régions 7 représentatives de faisceaux de détection du capteur infrarouge passif 2 à partir du signal d'affichage de calque préenregistré dans la mémoire de stockage du calque 9, 11 et à être reliés à la mémoire de stockage du calque 9, 11, aptes et destinés à afficher ladite image de la zone à surveiller 5 photographiée ou filmée par la caméra 4 et à être reliés à ladite caméra 4, et aptes et destinés à superposer ladite image de la zone à surveiller 5 et ledit calque 6 (figures 4, 5 et 6),
des moyens de sélection 19, 19' aptes et destinés à sélectionner au moins une des régions 7 du calque 6 (figure 4),
une mémoire 11 d'un calculateur 12, 12' apte et destinée à enregistrer au moins des données représentatives de ladite au moins une des régions sélectionnée 10 du calque 6 (figure 4),
un calculateur 12, 12' apte et destiné à déterminer à partir de données représentatives d'au moins une des régions sélectionnée 10 du calque 6, un signal d'affichage représentatif de la forme d'un modèle virtuel d'occulteur 13 dans un état configuré 13b et à mémoriser dans la mémoire 11 le signal d'affichage représentatif de la forme d'un modèle virtuel d'occulteur 13 dans un état configuré 13b (figures 4, 5 et 6),
des deuxièmes moyens d'affichage 8 aptes et destinés à afficher un modèle virtuel d'occulteur 13 dans un état configuré 13b à partir du signal d'affichage représentatif de la forme d'un modèle virtuel d'occulteur 13 dans un état configuré 13b et à être relié à la mémoire 11 du calculateur 12, 12' (figures 4, 5 et 6).

Avantageusement, ce dispositif permet la mise en œuvre du procédé d'assistance à l'installation d'au moins un occulteur réel 15 pour un détecteur de présence 1 disposé dans au moins une zone à surveiller, selon l'invention et tel que décrit précédemment.

La mémoire de stockage du calque dans laquelle peut être stocké le signal d'affichage de calque préenregistré, peut correspondre à une mémoire 9 que comprend le détecteur de présence 1 ou à la mémoire 11 que comprend le calculateur 12, 12' (figure 4).

Le dispositif peut comprendre des premiers moyens de transmission 16, 16' aptes et destinés à transmettre au moins le signal d'affichage de calque préenregistré de la mémoire 9 du détecteur de présence 1 aux premiers moyens d'affichage 8 (figure 4). Les premiers moyens de transmission 16, 16' peuvent également être aptes et destinés à transmettre l'image de la zone à surveiller 5 photographiée ou filmée par la caméra 4 vers les premiers moyens d'affichage 8.

Le dispositif peut comprendre des deuxièmes moyens de transmission (non représentés) aptes et destinés à transmettre le signal d'affichage représentatif de la forme du modèle virtuel d'occulteur 13 de la mémoire 11 du calculateur 12, 12' aux deuxièmes moyens d'affichage 8.

Les premiers moyens de transmission 16, 16' et/ou les deuxièmes moyens de transmission peuvent être des moyens de transmission filaires ou des moyens de transmission sans fil, tels que décrits précédemment.

Les premiers moyens d'affichage et/ou les deuxièmes moyens d'affichage peuvent correspondre à au moins un écran.

Les premiers moyens d'affichage et les deuxièmes moyens d'affichage peuvent correspondre à un unique écran 8 (figures 4, 5 et 6). Cet unique écran peut être intégré au calculateur 12, 12'. Dans ce cas, les deuxièmes moyens de transmission pour transmettre le signal d'affichage représentatif de la forme d'un modèle virtuel d'occulteur de la mémoire 11 du calculateur 12, 12' aux deuxièmes moyens d'affichage 8 sont intégrés dans le calculateur 12, 12' et peuvent consister en un câble ou une piste électronique.

Le calculateur 12, 12' peut comprendre l'unique écran 8 et ladite mémoire 11 du calculateur 12, 12' (figures 4, 5 et 6).

Dans ce cas, le calculateur 12 peut être un ordinateur qui intègre un écran 8 et une mémoire 11. De manière alternative, le calculateur 12' peut être un terminal mobile qui intègre un écran 8 préférentiellement tactile et une mémoire 11.

Le calculateur 12, 12' peut intégrer également une unité de traitement (non représentée), tel qu'un processeur, pour permettre au moins la mise en œuvre de l'étape de détermination de la forme d'un modèle virtuel d'occulteur, lors de laquelle le calculateur 12, 12' via le processeur détermine à partir des données représentatives de ladite au moins une des régions sélectionnée 10 du calque 6, un signal d'affichage représentatif de la forme d'un modèle virtuel d'occulteur dans un état configuré et mémorise le signal d'affichage représentatif de la forme d'un modèle virtuel d'occulteur 13 dans un état configuré 13b dans la mémoire 11 du calculateur 12, 12'.

Le détecteur de présence 1 peut comprendre un boîtier 20 intégrant la caméra 4 et le capteur infrarouge passif 2 muni dudit au moins un élément optique 3 et la caméra 4 peut être fixe relativement au capteur infrarouge passif 2 (figure 3). Le boîtier 20 peut également intégrer la mémoire 9 du détecteur de présence 1.

Le dispositif peut comprendre un module de fixation (non représenté) apte et destiné à être fixé au capteur infrarouge passif 2 et sur lequel peut être fixée la caméra 4, tel que décrit précédemment.

L'occulteur réel 15 peut comprendre une pluralité de zones occultantes réelles 15' sécables d'un support 15" (figures 1C, 2C et 3) ou sous la forme de morceaux de films autocollants décollables d'un support de protection (non représenté).

Préférentiellement, les zones occultantes réelles 15' sont dans une matière opaque, en particulier opaque aux rayonnements infrarouges. Elles peuvent par ailleurs prendre la forme de languettes de forme sensiblement rectangulaire. La liaison de la pluralité de zones occultantes réelles 15′ au support 15" peut se faire par des portions de matière amincies 18, aisément sécables. Le support 15"de l'occulteur réel 15 peut comprendre des moyens de fixation 17 aptes et destinés à coopérer avec des moyens de fixation 17' du boîtier 20 du détecteur de présence 1. Dans l'état initial 15a (figures 1C et 3), l'ensemble des zones occultantes réelles 15' sont fixées au support 15", tandis dans l'état configuré 15b (figure 2C), au moins une partie des zones occultantes réelles 15' sont détachées du support 15". L'occulteur réel 15 peut être en matériau polymère.

Préférentiellement, l'occulteur réel 15 peut présenter une forme générale qui permet d'épouser la forme de l'élément optique 3 (figure 3). Dans l'exemple représenté aux figures 1C, 2C et 3, l'occulteur réel 15 présente une forme courbée, préférentiellement convexe.

Selon une variante de réalisation de l'occulteur réel 15, alternative et non représentée, l'occulteur réel 15 peut comprendre un ou une pluralité de morceaux de films autocollants, préférentiellement opaques aux rayonnements infrarouges. Ces morceaux de films autocollants forment des zones occultantes réelles 15'. Dans l'état initial 15a de l'occulteur réel 15, les morceaux de films autocollants peuvent être collés sur un support de protection au niveau de leurs parties adhésives, puis pour former l'occulteur réel 15 dans l'état configuré 15b, les morceaux de films autocollants peuvent être décollés du support de protection, puis transférés et collés directement sur l'élément optique 3, tel qu'une lentille, lors de l'étape d'installation de l'occulteur réel, et plus particulièrement au niveau des zones occultantes virtuelles 14 représentées par le modèle virtuel d'occulteur 13 dans un état configuré 13b.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention telle que définie par les revendications annexées. .

## Revendications

1. Procédé d'assistance à l'installation d'au moins un occulteur réel (15) pour un détecteur de présence (1) disposé dans au moins une zone à surveiller, le détecteur de présence (1) comprenant au moins un capteur infrarouge passif (2) muni d'au moins un élément optique (3) et une caméra (4) ayant une position prédéterminée relativement à la position du capteur infrarouge passif (2), le procédé comprend au moins les étapes suivantes :
- une étape de prise de vue, lors de laquelle au moins une image de la zone à surveiller (5) est photographiée ou filmée par la caméra (4),
- une étape d'affichage d'un calque, lors de laquelle un calque (6) comprenant une pluralité de régions (7) représentatives de faisceaux de détection du capteur infrarouge passif (2) est affiché par des premiers moyens d'affichage (8) à partir d'un signal d'affichage de calque préenregistré dans une mémoire de stockage du calque (9, 11) et transmis de la mémoire de stockage du calque (9, 11) auxdits premiers moyens d'affichage (8) et lors de laquelle ladite image de la zone à surveiller (5) est transmise de la caméra (4) aux premiers moyens d'affichage (8) et est affichée par les premiers moyens d'affichage (8), de sorte que ladite image de la zone à surveiller (5) et ledit calque (6) soient superposés,
- une étape de sélection, lors de laquelle au moins une des régions (7) du calque (6) est sélectionnée par des moyens de sélection (19, 19') et des données représentatives de ladite au moins une des régions sélectionnée (10) du calque (6) sont enregistrées dans une mémoire (11) d'un calculateur (12, 12'),
- une étape de détermination de la forme d'un modèle virtuel d'occulteur, lors de laquelle le calculateur (12, 12') détermine à partir des données représentatives de ladite au moins une des régions sélectionnée (10) du calque (6), un signal d'affichage représentatif de la forme d'un modèle virtuel d'occulteur (13) dans un état configuré (13b) et mémorise le signal d'affichage représentatif de la forme d'un modèle virtuel d'occulteur (13) dans un état configuré (13b) dans la mémoire (11) du calculateur (12, 12'),
- une étape d'affichage du modèle virtuel d'occulteur, lors de laquelle un modèle virtuel d'occulteur (13) dans un état configuré (13b) est affiché par des deuxièmes moyens d'affichage (8) à partir du signal d'affichage représentatif de la forme d'un modèle virtuel d'occulteur (13) dans un état configuré (13b) transmis aux deuxièmes moyens d'affichage (8) à partir de la mémoire (11) du calculateur (12, 12'),
- une étape de configuration de l'occulteur réel, lors de laquelle un occulteur réel (15) dans un état configuré (15b) est formé au moins à partir du modèle virtuel d'occulteur (13) dans l'état configuré (13b) par des moyens de configuration,
- une étape d'installation de l'occulteur réel, lors de laquelle l'occulteur réel (15) dans l'état configuré (15b) est disposé au niveau dudit au moins un élément optique (3) du capteur infrarouge passif (2) par un opérateur.

2. Procédé selon la revendication 1, **caractérisé en ce que** lors de l'étape d'affichage d'un calque, une première représentation graphique (7') est affichée avec chaque région (7) du calque (6) pour différencier les différentes régions (7) du calque (6) les unes des autres.

3. Procédé selon l'une quelconque des revendications 1 à 2, **caractérisé en ce que** lors de l'étape d'affichage du modèle virtuel d'occulteur, le modèle virtuel d'occulteur (13) dans l'état configuré (13b) comprenant une pluralité de zones occultantes virtuelles (14) est affiché par les deuxièmes moyens d'affichage (8) à partir du signal d'affichage représentatif de la forme d'un modèle virtuel d'occulteur (13) transmis aux deuxièmes moyens d'affichage (8) à partir de la mémoire (11) du calculateur (12, 12').

4. Procédé selon la revendication 1 à 3, **caractérisé en ce que** lors de l'étape d'affichage du modèle virtuel d'occulteur, une deuxième représentation graphique (14') est affichée avec chaque zone occultante virtuelle (14) du modèle virtuel d'occulteur (13) pour différencier les différentes zones occultantes virtuelles (14) les unes des autres.

5. Procédé selon les revendications 2 et 4, **caractérisé en ce qu'**une première représentation graphique (7') d'une région (7) du calque (6) est associée avec une deuxième représentation graphique (14') d'une zone occultante virtuelle (14) du modèle virtuel d'occulteur (13).

6. Procédé selon l'une quelconque des revendications 1 à 5, **caractérisé en ce que** lors de l'étape de configuration de l'occulteur réel, un occulteur réel (15) dans l'état configuré (15b) est formé à partir d'un occulteur réel (15) dans un état initial (15a) qui comprend une pluralité de zones occultantes réelles (15′) sécables d'un support (15").

7. Procédé selon la revendication 6, **caractérisé en ce que** lors de l'étape de configuration de l'occulteur réel, l'opérateur détache les zones occultantes réelles (15′) du support (15") de l'occulteur réel (15) dans l'état initial (15a) correspondant aux zones occultantes virtuelles (14) non affichées par les deuxièmes moyens d'affichage (8) pour former l'occulteur réel (15) dans l'état configuré (15b).

8. Procédé selon la revendication 7, **caractérisé en ce que** lors de l'étape d'installation de l'occulteur réel, les zones occultantes réelles (15') de l'occulteur réel (15) dans l'état configuré (15b) correspondant aux zones occultantes virtuelles (14) affichées recouvrent au moins une portion dudit au moins un élément optique (3) du capteur infrarouge passif (2).

9. Procédé selon l'une quelconque des revendications 1 à 5, **caractérisé en ce que** lors de l'étape de configuration de l'occulteur réel, un occulteur réel (15) dans l'état configuré (15b) est formé à partir d'un occulteur réel (15) dans un état initial (15a) qui comprend une pluralité de zones occultantes réelles (15') sous la forme de morceaux de films autocollants décollables d'un support de protection.

10. Procédé selon la revendication 9, **caractérisé en ce que** lors de l'étape de configuration de l'occulteur réel, l'opérateur décolle les morceaux de films autocollants du support de protection de l'occulteur réel (15) dans l'état initial (15a) correspondant aux zones occultantes virtuelles (14) affichées par les deuxièmes moyens d'affichage (8) pour former l'occulteur réel (15) dans l'état configuré (15b) et **en ce que** lors de l'étape d'installation de l'occulteur réel, les morceaux de films autocollants de l'occulteur réel (15) dans l'état configuré (15b), sont collés à l'élément optique (3).

11. Procédé selon l'une quelconque des revendications 1 à 10, **caractérisé en ce qu'**il comprend une étape d'affichage d'une région sélectionnée, ultérieure à l'étape de sélection, lors de laquelle une région sélectionnée (10) du calque (6) est affichée par les premiers moyens d'affichage (8) à partir des données représentatives de ladite au moins une des régions sélectionnée (10) transmis aux premiers moyens d'affichage (8) à partir de la mémoire (11) du calculateur (12, 12').

12. Procédé selon l'une quelconque des revendications 1 à 10, prise en combinaison avec la revendication 11, **caractérisé en ce que** l'étape d'affichage d'une région sélectionnée et l'étape d'affichage du modèle virtuel d'occulteur sont simultanées ou successives.

13. Procédé selon l'une quelconque des revendications 1 à 12, **caractérisé en ce que** lors de l'étape d'affichage d'un calque, la mémoire de stockage du calque utilisée correspond à une mémoire (11) du calculateur (12, 12').

14. Procédé selon l'une quelconque des revendications 1 à 12, **caractérisé en ce que** lors de l'étape d'affichage d'un calque, la mémoire de stockage du calque utilisée correspond à une mémoire (9) du détecteur de présence (1) et **en ce que** lors d'une étape de transmission préalable à l'étape d'affichage d'un calque, le signal d'affichage de calque préenregistré est transmis de la mémoire (9) du détecteur de présence (1) par des premiers moyens de transmission (16, 16') aux premiers moyens d'affichage (8).

15. Procédé selon l'une quelconque des revendications 1 à 14, **caractérisé en ce que** le signal d'affichage représentatif de la forme d'un modèle virtuel d'occulteur est transmis de la mémoire (11) du calculateur (12, 12') aux deuxièmes moyens d'affichage (8) par des deuxièmes moyens de transmission.

16. Procédé selon l'une quelconque des revendications 12 à 15, **caractérisé en ce que** les premiers moyens de transmission (16, 16') et/ou les deuxièmes moyens de transmission utilisés sont des moyens de transmission filaires ou des moyens de transmission sans fil.

17. Procédé selon l'une quelconque des revendications 1 à 16, **caractérisé en ce que** les premiers moyens d'affichage et/ou les deuxièmes moyens d'affichage utilisés correspondent à au moins un écran.

18. Procédé selon la revendication 17, **caractérisé en ce que** les premiers moyens d'affichage et les deuxièmes moyens d'affichage utilisés correspondent à un unique écran (8).

19. Procédé selon l'une quelconque des revendications 1 à 18, **caractérisé en ce que** l'étape de sélection est opérée par un opérateur qui actionne les moyens de sélection (19, 19').

20. Procédé selon l'une quelconque des revendications 1 à 19, **caractérisé en ce qu'**il comprend une étape d'installation du détecteur de présence, préalable à l'étape de prise de vue, lors de laquelle la caméra (4) est fixée au capteur infrarouge passif (2) par un module de fixation.

21. Dispositif d'assistance à l'installation d'au moins un occulteur réel (15) pour un détecteur de présence (1) destiné à être disposé dans au moins une zone à surveiller, comprenant au moins :
un détecteur de présence (1) comprenant au moins un capteur infrarouge passif (2) muni d'au moins un élément optique (3) et une caméra (4) ayant une position prédéterminée relativement à la position du capteur infrarouge passif (2), la caméra (4) étant apte et destinée à photographier ou filmer une image de la zone à surveiller (5),
un occulteur réel (15) apte et destiné à être disposé au niveau dudit au moins un élément optique (3) du capteur infrarouge passif (2),
au moins une mémoire de stockage du calque (9, 11) dans laquelle est stocké un signal d'affichage de calque préenregistré,
des premiers moyens d'affichage (8) aptes et destinés à afficher un calque (6) comprenant une pluralité de régions (7) représentatives de faisceaux de détection du capteur infrarouge passif (2) à partir du signal d'affichage de calque préenregistré dans la mémoire de stockage du calque (9, 11) et à être reliés à la mémoire de stockage du calque (9, 11), aptes et destinés à afficher ladite image de la zone à surveiller (5) photographiée ou filmée par la caméra (4) et à être reliés à ladite caméra (4), et aptes et destinés à superposer ladite image de la zone à surveiller (5) et ledit calque (6),
des moyens de sélection (19, 19') aptes et destinés à sélectionner au moins une des régions (7) du calque (6),
une mémoire (11) d'un calculateur (12, 12') apte et destinée à enregistrer au moins des données représentatives de ladite au moins une des régions sélectionnée (10) du calque (6),
un calculateur (12, 12') apte et destiné à déterminer à partir de données représentatives d'au moins une des régions sélectionnée (10) du calque (6), un signal d'affichage représentatif de la forme d'un modèle virtuel d'occulteur (13) dans un état configuré (13b) et à mémoriser dans la mémoire (11) le signal d'affichage représentatif de la forme d'un modèle virtuel d'occulteur (13) dans un état configuré (13b),
des deuxièmes moyens d'affichage (8) aptes et destinés à afficher un modèle virtuel d'occulteur (13) dans un état configuré (13b) à partir du signal d'affichage représentatif de la forme d'un modèle virtuel d'occulteur (13) dans un état configuré (13b) et à être relié à la mémoire (11) du calculateur (12, 12').

22. Dispositif selon la revendication 21, **caractérisé en ce que** la mémoire de stockage du calque dans laquelle est stocké le signal d'affichage de calque préenregistré, correspond à une mémoire (9) que comprend le détecteur de présence (1) ou à la mémoire (11) que comprend le calculateur (12, 12').

23. Dispositif selon la revendication 22, **caractérisé en ce qu'**il comprend des premiers moyens de transmission (16, 16') aptes et destinés à transmettre au moins le signal d'affichage de calque préenregistré de la mémoire (9) du détecteur de présence (1) aux premiers moyens d'affichage (8).

24. Dispositif selon l'une quelconque des revendications 21 à 23, **caractérisé en ce qu'**il comprend des deuxièmes moyens de transmission aptes et destinés à transmettre le signal d'affichage représentatif de la forme du modèle virtuel d'occulteur (13) de la mémoire (11) du calculateur (12, 12') aux deuxièmes moyens d'affichage (8).

25. Dispositif selon l'une quelconque des revendications 23 à 24, **caractérisé en ce que** les premiers moyens de transmission (16, 16') et/ou les deuxièmes moyens de transmission sont des moyens de transmission filaires ou des moyens de transmission sans fil.

26. Dispositif selon l'une quelconque des revendications 21 à 25, **caractérisé en ce que** les premiers moyens d'affichage et/ou les deuxièmes moyens d'affichage correspondent à au moins un écran.

27. Dispositif selon la revendication 26, **caractérisé en ce que** les premiers moyens d'affichage et les deuxièmes moyens d'affichage correspondent à un unique écran (8).

28. Dispositif selon la revendication 27, **caractérisé en ce que** le calculateur (12, 12') comprend l'unique écran (8) et ladite mémoire (11) du calculateur (12, 12').

29. Dispositif selon l'une quelconque des revendications 21 à 28, **caractérisé en ce que** le détecteur de présence (1) comprend un boîtier (20) intégrant la caméra (4) et le capteur infrarouge passif (2) muni dudit au moins un élément optique (3) et **en ce que** la caméra (4) est fixe relativement au capteur infrarouge passif (2).

30. Dispositif selon l'une quelconque des revendications 21 à 28, **caractérisé en ce qu'**il comprend un module de fixation apte et destiné à être fixé au capteur infrarouge passif (2) et sur lequel est fixée la caméra (4).

31. Dispositif selon l'une quelconque des revendications 21 à 30, **caractérisé en ce que** l'occulteur réel (15) comprend une pluralité de zones occultantes réelles (15′) sécables d'un support (15") ou sous la forme de morceaux de films autocollants décollables d'un support de protection.

## Patentansprüche

1. Hilfsverfahren zum Einbau mindestens eines echten Verdeckungselements (15) für einen Präsenzmelder (1), der in mindestens einer zu überwachenden Zone angeordnet ist, wobei der Präsenzmelder (1) mindestens einen passiven Infrarotsensor (2) umfasst, der mit mindestens einem optischen Element (3) und einer Kamera (4) ausgestattet ist, die eine vorbestimmte Position bezüglich der Position des passiven Infrarotsensors (2) hat, wobei das Verfahren mindestens die folgenden Schritte umfasst:
- einen Schritt der Bildaufnahme, bei dem mindestens ein Bild der zu überwachenden Zone (5) von der Kamera (4) fotografiert oder gefilmt wird,
- einen Schritt der Anzeige einer Bildkopie, bei dem eine Bildkopie (6), die eine Vielzahl von Regionen (7) umfasst, die repräsentativ für die Erfassungsstrahlen des passiven Infrarotsensors (2) sind, auf der Grundlage eines Bildkopieanzeigesignals, das in einem Bildkopiespeicher (9, 11) voraufgezeichnet ist und von dem Bildkopiesspeicher (9, 11) an die ersten Anzeigemittel (8) übertragen wird, von ersten Anzeigemitteln (8) angezeigt wird und bei dem das Bild der zu überwachenden Zone (5) von der Kamera (4) an die ersten Anzeigemittel (8) übertragen wird und von den ersten Anzeigemitteln (8) angezeigt wird, so dass das Bild der zu überwachenden Zone (5) und die Bildkopie (6) übereinander gelegt werden,
- einen Schritt der Auswahl, bei dem mindestens eine der Regionen (7) der Bildkopie (6) durch die Auswahlmittel (19, 19') ausgewählt werden und repräsentative Daten der mindestens einen der ausgewählten Regionen (10) der Bildkopie (6) in einem Speicher (11) eines Rechners (12, 12') aufgezeichnet werden,
- einen Schritt der Bestimmung der Form eines virtuellen Verdeckungselementmodells, bei dem der Rechner (12, 12') auf der Grundlage repräsentativer Daten der mindestens einen der ausgewählten Regionen (10) der Bildkopie (6) ein Anzeigesignal bestimmt, das für die Form eines virtuellen Verdeckungselementmodells (13) in einem konfigurierten Zustand (13b) repräsentativ ist, und das Anzeigesignal, das für die Form eines virtuellen Verdeckungselementmodells (13) in einem konfigurierten Zustand (13b) repräsentativ ist, im Speicher (11) des Rechners (12, 12') speichert,
- einen Schritt der Anzeige des virtuellen Verdeckungselementmodells, bei dem ein virtuelles Verdeckungselementmodell (13) in einem konfigurierten Zustand (13b) auf der Grundlage des Anzeigesignals, das für die Form eines virtuellen Verdeckungselementmodells (13) in einem konfigurierten Zustand (13b) repräsentativ ist und vom Speicher (11) des Rechners (12, 12') an die zweiten Anzeigemittel (8) übertragen wird, von den zweiten Anzeigemitteln (8) angezeigt wird,
- einen Schritt der Konfiguration des echten Verdeckungselements, bei dem ein echtes Verdeckungselement (15) in einem konfigurierten Zustand (15b) zumindest teilweise auf der Grundlage des virtuellen Verdeckungselementmodells (13) im konfigurierten Zustand (13b) durch Konfigurationsmittel gebildet wird,
- einen Schritt des Einbaus des echten Verdeckungselements, bei dem das echte Verdeckungselement (15) im konfigurierten Zustand (15b) an dem mindestens einen optischen Element (3) des passiven Infrarotsensors (2) durch einen Bediener angeordnet wird.

2. Verfahren nach Anspruch 1, **dadurch gekennzeichnet, dass** beim Schritt der Anzeige einer Bildkopie eine erste grafische Darstellung (7') mit jeder Region (7) der Bildkopie (6) angezeigt wird, um die verschiedenen Regionen (7) der Bildkopie (6) voneinander zu unterscheiden.

3. Verfahren nach einem der Ansprüche 1 bis 2, **dadurch gekennzeichnet, dass** beim Schritt der Anzeige des virtuellen Verdeckungselementmodells das virtuelle Verdeckungselementmodell (13) im konfigurierten Zustand (13b), das eine Vielzahl von virtuellen verdeckenden Zonen (14) umfasst, auf der Grundlage des Anzeigesignals, das für die Form eines virtuellen Verdeckungselementmodells (13) repräsentativ ist und vom Speicher (11) des Rechners (12, 12') an die zweiten Anzeigemittel (8) übertragen wird, von den zweiten Anzeigemitteln (8) angezeigt wird.

4. Verfahren nach Anspruch 1 bis 3, **dadurch gekennzeichnet, dass** beim Schritt der Anzeige des virtuellen Verdeckungselementmodells eine zweite grafische Darstellung (14') mit jeder virtuellen verdeckenden Zone (14) des virtuellen Verdeckungselementmodells (13) angezeigt wird, um die verschiedenen virtuellen verdeckenden Zonen (14) voneinander zu unterscheiden.

5. Verfahren nach den Ansprüchen 2 und 4, **dadurch gekennzeichnet, dass** eine erste grafische Darstellung (7') einer Region (7) der Bildkopie (6) mit einer zweiten grafischen Darstellung (14') einer virtuellen verdeckenden Zone (14) des virtuellen Verdeckungselementmodells (13) verknüpft wird.

6. Verfahren nach einem der Ansprüche 1 bis 5, **dadurch gekennzeichnet, dass** beim Schritt der Konfiguration des echten Verdeckungselements ein echtes Verdeckungselement (15) im konfigurierten Zustand (15b) auf der Grundlage eines echten Verdeckungselements (15) in einem Anfangszustand (15a) gebildet wird, das eine Vielzahl von echten verdeckenden Zonen (15') umfasst, die von einem Träger (15") abtrennbar sind.

7. Verfahren nach Anspruch 6, **dadurch gekennzeichnet, dass** beim Schritt der Konfiguration des echten Verdeckungselements der Bediener die echten verdeckenden Zonen (15') vom Träger (15") des echten Verdeckungselements (15) im Anfangszustand (15a) ablöst, die den virtuellen verdeckenden Zonen (14) entsprechen, die durch die zweiten Anzeigemittel (8) nicht angezeigt werden, um das echte Verdeckungselement (15) im konfigurierten Zustand (15b) zu bilden.

8. Verfahren nach Anspruch 7, **dadurch gekennzeichnet, dass** beim Schritt des Einbaus des echten Verdeckungselements die echten verdeckenden Zonen (15') des echten Verdeckungselements (15) im konfigurierten Zustand (15b), die den angezeigten virtuellen verdeckenden Zonen (14) entsprechen, mindestens einen Abschnitt des mindestens einen optischen Elements (3) des passiven Infrarotsensors (2) verdecken.

9. Verfahren nach einem der Ansprüche 1 bis 5, **dadurch gekennzeichnet, dass** beim Schritt der Konfiguration des echten Verdeckungselements ein echtes Verdeckungselement (15) im konfigurierten Zustand (15b) auf der Grundlage eines echten Verdeckungselements (15) in einem Anfangszustand (15a) gebildet wird, das eine Vielzahl echter verdeckender Zonen (15') in Form von Stücken selbstklebender Folien, die von einem Schutzträger ablösbar sind, umfasst.

10. Verfahren nach Anspruch 9, **dadurch gekennzeichnet, dass** beim Schritt der Konfiguration des echten Verdeckungselements der Bediener die Stücke selbstklebender Folien vom Schutzträger des echten Verdeckungselements (15) im Anfangszustand (15a) ablöst, die den von den zweiten Anzeigemitteln (8) angezeigten virtuellen verdeckenden Zonen (14) entsprechen, um das echte Verdeckungselement (15) im konfigurierten Zustand (15b) zu bilden, und dass beim Schritt des Einbaus des echten Verdeckungselements die Stücke selbstklebender Folien des echten Verdeckungselements (15) im konfigurierten Zustand (15b) an das optische Element (3) geklebt werden.

11. Verfahren nach einem der Ansprüche 1 bis 10, **dadurch gekennzeichnet, dass** es nach dem Schritt der Auswahl einen Schritt der Anzeige einer ausgewählten Region umfasst, bei dem eine ausgewählte Region (10) der Bildkopie (6) auf der Grundlage der repräsentativen Daten der mindestens einen der ausgewählten Regionen (10), die vom Speicher (11) des Rechners (12, 12') an die ersten Anzeigemittel (8) übertragen werden, von den ersten Anzeigemitteln (8) angezeigt wird.

12. Verfahren nach einem der Ansprüche 1 bis 10 in Verbindung mit Anspruch 11, **dadurch gekennzeichnet, dass** der Schritt der Anzeige einer ausgewählten Region und der Schritt der Anzeige des virtuellen Verdeckungselementmodells gleichzeitig oder nacheinander erfolgen.

13. Verfahren nach einem der Ansprüche 1 bis 12, **dadurch gekennzeichnet, dass** beim Schritt der Anzeige einer Bildkopie der verwendete Bildkopiespeicher einem Speicher (11) des Rechners (12, 12') entspricht.

14. Verfahren nach einem der Ansprüche 1 bis 12, **dadurch gekennzeichnet, dass** beim Schritt der Anzeige einer Bildkopie der verwendete Bildkopiespeicher einem Speicher (9) des Präsenzmelders (1) entspricht und dass beim Schritt der Übertragung vor dem Schritt der Anzeige einer Bildkopie das Anzeigesignal der voraufgezeichneten Bildkopie vom Speicher (9) des Präsenzmelders (1) über erste Übertragungsmittel (16, 16') an die ersten Anzeigemittel (8) übertragen wird.

15. Verfahren nach einem der Ansprüche 1 bis 14, **dadurch gekennzeichnet, dass** das Anzeigesignal, das für die Form eines virtuellen Verdeckungselementmodells repräsentativ ist, vom Speicher (11) des Rechners (12, 12') über zweite Übertragungsmittel an die zweiten Anzeigemittel (8) übertragen wird.

16. Verfahren nach einem der Ansprüche 12 bis 15, **dadurch gekennzeichnet, dass** die verwendeten ersten Übertragungsmittel (16, 16') und/oder zweiten Übertragungsmittel drahtgebundene Übertragungsmittel oder drahtlose Übertragungsmittel sind.

17. Verfahren nach einem der Ansprüche 1 bis 16, **dadurch gekennzeichnet, dass** die verwendeten ersten Anzeigemittel und/oder zweiten Anzeigemittel mindestens einem Bildschirm entsprechen.

18. Verfahren nach Anspruch 17, **dadurch gekennzeichnet, dass** die verwendeten ersten Anzeigemittel und zweiten Anzeigemittel einem einzigen Bildschirm (8) entsprechen.

19. Verfahren nach einem der Ansprüche 1 bis 18, **dadurch gekennzeichnet, dass** der Schritt der Auswahl von einem Bediener vorgenommen wird, der die Auswahlmittel (19, 19') betätigt.

20. Verfahren nach einem der Ansprüche 1 bis 19, **dadurch gekennzeichnet, dass** es vor dem Schritt der Bildaufnahme einen Schritt des Einbaus des Präsenzmelders umfasst, bei dem die Kamera (4) durch ein Befestigungsmodul am passiven Infrarotsensor (2) befestigt wird.

21. Hilfsvorrichtung zum Einbau mindestens eines echten Verdeckungselements (15) für einen Präsenzmelder (1), der dazu bestimmt ist, in mindestens einer zu überwachenden Zone angeordnet zu sein, mindestens umfassend:
einen Präsenzmelder (1), der mindestens einen passiven Infrarotsensor (2) umfasst, der mit mindestens einem optischen Element (3) und einer Kamera (4) ausgestattet ist, die eine vorbestimmte Position bezüglich der Position des passiven Infrarotsensors (2) hat, wobei die Kamera (4) dazu geeignet und bestimmt ist, ein Bild der zu überwachenden Zone (5) zu fotografieren oder zu filmen,
ein echtes Verdeckungselement (15), das dazu geeignet ist, an dem mindestens einen optischen Element (3) des passiven Infrarotsensors (2) angeordnet zu werden,
mindestens einen Bildkopiespeicher (9, 11), in dem ein Anzeigesignal für die voraufgezeichnete Bildkopie gespeichert ist,
erste Anzeigemittel (8), die dazu geeignet und bestimmt sind, auf der Grundlage des Anzeigesignals der Bildkopie, die im Bildkopiespeicher (9, 11) voraufgezeichnet ist, eine Bildkopie (6) anzuzeigen, die eine Vielzahl von Regionen (7) umfasst, die für Erfassungsstrahlen des passiven Infrarotsensors (2) repräsentativ sind, und mit dem Bildkopiespeicher (9,11) verbunden zu werden, dazu geeignet und bestimmt sind, das von der Kamera (4) fotografierte oder gefilmte Bild der zu überwachenden Zone (5) anzuzeigen und mit der Kamera (4) verbunden zu werden, und dazu geeignet und bestimmt sind, das Bild der zu überwachenden Zone (5) und die Bildkopie (6) übereinander zu legen,
Auswahlmittel (19, 19'), die dazu geeignet und bestimmt sind, mindestens eine der Regionen (7) der Bildkopie (6) auszuwählen,
einen Speicher (11) eines Rechners (12, 12'), der dazu geeignet und bestimmt ist, mindestens Daten aufzuzeichnen, die für die mindestens eine der ausgewählten Regionen (10) der Bildkopie (6) repräsentativ sind,
einen Rechner (12, 12'), der dazu geeignet und bestimmt ist, auf der Grundlage repräsentativer Daten mindestens einer der ausgewählten Regionen (10) der Bildkopie (6) ein Anzeigesignal zu bestimmen, das für die Form eines virtuellen Verdeckungselementmodells (13) in einem konfigurierten Zustand (13b) repräsentativ ist, und im Speicher (11) das Anzeigesignal zu speichern, das das für die Form eines Verdeckungselementmodells (13) in einem konfigurierten Zustand (13b) repräsentativ ist,
zweite Anzeigemittel (8), die dazu geeignet und bestimmt sind, auf der Grundlage des Anzeigesignals, das für die Form eines virtuellen Verdeckungselementmodells (13) in einem konfigurierten Zustand (13b) repräsentativ ist, ein virtuelles Verdeckungselementmodell (13) in einem konfigurierten Zustand (13b) anzuzeigen und mit dem Speicher (11) des Rechners (12, 12') verbunden zu werden.

22. Vorrichtung nach Anspruch 21, **dadurch gekennzeichnet, dass** der Bildkopiespeicher, in dem das Anzeigesignal für die voraufgezeichnete Bildkopie gespeichert ist, einem Speicher (9), den der Präsenzmelder (1) umfasst, oder dem Speicher (11), den der Rechner (12, 12') umfasst, entspricht.

23. Vorrichtung nach Anspruch 22, **dadurch gekennzeichnet, dass** sie erste Übertragungsmittel (16, 16') umfasst, die dazu geeignet und bestimmt sind, mindestens das Anzeigesignal für die voraufgezeichnete Bildkopie des Speichers (9) des Präsenzmelders (1) an die ersten Anzeigemittel (8) zu übertragen.

24. Vorrichtung nach einem der Ansprüche 21 bis 23, **dadurch gekennzeichnet, dass** sie zweite Übertragungsmittel umfasst, die dazu geeignet und bestimmt sind, das Anzeigesignal, das für die Form des virtuellen Verdeckungselementmodells (13) repräsentativ ist, vom Speicher (11) des Rechners (12, 12') an die zweiten Anzeigemittel (8) zu übertragen.

25. Vorrichtung nach einem der Ansprüche 23 bis 24, **dadurch gekennzeichnet, dass** die ersten Übertragungsmittel (16, 16') und/oder zweiten Übertragungsmittel drahtgebundene Übertragungsmittel oder drahtlose Übertragungsmittel sind.

26. Vorrichtung nach einem der Ansprüche 21 bis 25, **dadurch gekennzeichnet, dass** die ersten Anzeigemittel und/oder zweiten Anzeigemittel mindestens einem Bildschirm entsprechen.

27. Vorrichtung nach Anspruch 26, **dadurch gekennzeichnet, dass** die ersten Anzeigemittel und zweiten Anzeigemittel einem einzigen Bildschirm (8) entsprechen.

28. Vorrichtung nach Anspruch 27, **dadurch gekennzeichnet, dass** der Rechner (12, 12') den einzigen Bildschirm (8) und den Speicher (11) des Rechners (12, 12') umfasst.

29. Vorrichtung nach einem der Ansprüche 21 bis 28, **dadurch gekennzeichnet, dass** der Präsenzmelder (1) ein Gehäuse (20) umfasst, in den die Kamera (4) und der passive Infrarotsensor (2) eingebaut sind, der mit dem mindestens einen optischen Element (3) ausgestattet ist, und dass die Kamera (4) bezüglich des passiven Infrarotsensors (2) fest ist.

30. Vorrichtung nach einem der Ansprüche 21 bis 28, **dadurch gekennzeichnet, dass** sie ein Befestigungsmodul umfasst, das dazu geeignet und bestimmt ist, am passiven Infrarotsensor (2) befestigt zu sein, und an dem die Kamera (4) befestigt ist.

31. Vorrichtung nach einem der Ansprüche 21 bis 30, **dadurch gekennzeichnet, dass** das echte Verdunkelungselement (15) eine Vielzahl echter verdunkelnder Zonen (15'), die von einem Träger (15") abtrennbar sind oder in Form von Stücken selbstklebender Folien, die von einem Schutzträger ablösbar sind, umfasst.

## Claims

1. Method for assisting with the installation of at least one actual screen (15) for a presence detector (1) that is arranged in at least one zone to be monitored, the presence detector (1) comprising at least one passive infrared sensor (2) that is provided with at least one optical element (3) and a camera (4) having a predetermined position relative to the position of the passive infrared sensor (2), the method comprising at least the following steps:
- an imaging step, in which step at least one image of the zone (5) to be monitored is photographed or filmed by the camera (4),
- a step of displaying an overlay, in which step an overlay (6) comprising a plurality of regions (7) that are representative of detection beams of the passive infrared sensor (2) is displayed by first display means (8) on the basis of a signal to display an overlay that is prestored in a memory (9, 11) for storing the overlay and that is transmitted from the memory (9, 11) for storing the overlay to said first display means (8) and in which step said image of the zone (5) to be monitored is transmitted from the camera (4) to the first display means (8) and is displayed by the first display means (8), such that said image of the zone (5) to be monitored and said overlay (6) are superposed,
- a selection step, in which step at least one of the regions (7) of the overlay (6) is selected by selection means (19, 19') and data that are representative of said at least one selected region (10) of the overlay (6) are stored in a memory (11) of a computer (12, 12'),
- a step of determining the form of a virtual model of a screen, in which step the computer (12, 12') determines, on the basis of the data that are representative of said at least one selected region (10) of the overlay (6), a display signal that is representative of the form of a virtual model of a screen (13) in a configured state (13b) and stores the display signal that is representative of the form of a virtual model of a screen (13) in a configured state (13b) in the memory (11) of the computer (12, 12'),
- a step of displaying the virtual model of a screen, in which step a virtual model of a screen (13) in a configured state (13b) is displayed by second display means (8) on the basis of the display signal that is representative of the form of a virtual model of a screen (13) in a configured state (13b) and that is transmitted to the second display means (8) from the memory (11) of the computer (12, 12'),
- a step of configuring the actual screen, in which step an actual screen (15) in a configured state (15b) is formed at least on the basis of the virtual model of a screen (13) in the configured state (13b) by configuration means,
- a step of installing the actual screen, in which step the actual screen (15) in the configured state (15b) is arranged over said at least one optical element (3) of the passive infrared sensor (2) by an operator.

2. Method according to Claim 1, **characterized in that**, in the step of displaying an overlay, a first graphical representation (7') is displayed with each region (7) of the overlay (6) in order to differentiate the various regions (7) of the overlay (6) from one another.

3. Method according to either one of Claims 1 and 2, **characterized in that**, in the step of displaying the virtual model of a screen, the virtual model of a screen (13) in the configured state (13b) comprising a plurality of virtual screening zones (14) is displayed by the second display means (8) on the basis of the display signal that is representative of the form of a virtual model of a screen (13) and that is transmitted to the second display means (8) from the memory (11) of the computer (12, 12').

4. Method according to Claims 1 to 3, **characterized in that**, in the step of displaying the virtual model of a screen, a second graphical representation (14') is displayed with each virtual screening zone (14) of the virtual model of a screen (13) in order to differentiate the various virtual screening zones (14) from one another.

5. Method according to Claims 2 and 4, **characterized in that** a first graphical representation (7') of a region (7) of the overlay (6) is associated with a second graphical representation (14') of a virtual screening zone (14) of the virtual model of a screen (13).

6. Method according to any one of Claims 1 to 5, **characterized in that**, in the step of configuring the actual screen, an actual screen (15) in the configured state (15b) is formed from an actual screen (15) in an initial state (15b) that comprises a plurality of actual screening zones (15') that may be broken from a carrier (15").

7. Method according to Claim 6, **characterized in that**, in the step of configuring the actual screen, the operator detaches, from the carrier (15") of the actual screen (15) in the initial state (15a), the actual screening zones (15') corresponding to the virtual screening zones (14) that are not displayed by the second display means (8) in order to form the actual screen (15) in the configured state (15b).

8. Method according to Claim 7, **characterized in that**, in the step of installing the actual screen, the actual screening zones (15') of the actual screen (15) in the configured state (15b) corresponding to the displayed virtual screening zones (14) cover at least one portion of said at least one optical element (3) of the passive infrared sensor (2).

9. Method according to any one of Claims 1 to 5, **characterized in that**, in the step of configuring the actual screen, an actual screen (15) in the configured state (15b) is formed from an actual screen (15) in an initial state (15a) that comprises a plurality of actual screening zones (15') taking the form of self-adhesive film fragments that may be debonded from a protective carrier.

10. Method according to Claim 9, **characterized in that**, in the step of configuring the actual screen, the operator debonds, from the protective carrier of the actual screen (15) in the initial state (15a), the self-adhesive film fragments corresponding to the virtual screening zones (14) that are displayed by the second display means (8) in order to form the actual screen (15) in the configured state (15b) and **in that**, in the step of installing the actual screen, the self-adhesive film fragments of the actual screen (15) in the configured state (15b) are adhesively bonded to the optical element (3) .

11. Method according to any one of Claims 1 to 10, **characterized in that** it comprises a step of displaying a selected region, subsequent to the selection step, in which step a selected region (10) of the overlay (6) is displayed by the first display means (8) on the basis of the data that are representative of said at least one selected region (10) and that are transmitted to said first display means (8) from the memory (11) of the computer (12, 12').

12. Method according to any one of Claims 1 to 10, in combination with Claim 11, **characterized in that** the step of displaying a selected region and the step of displaying the virtual model of a screen are simultaneous or consecutive.

13. Method according to any one of Claims 1 to 12, **characterized in that**, in the step of displaying an overlay, the used memory for storing the overlay corresponds to a memory (11) of the computer (12, 12').

14. Method according to any one of Claims 1 to 12, **characterized in that**, in the step of displaying an overlay, the used memory for storing the overlay corresponds to a memory (9) of the presence detector (1) and **in that**, in a transmission step prior to the step of displaying an overlay, the prestored signal to display an overlay is transmitted from the memory (9) of the presence detector (1) by first transmission means (16, 16') to the first display means (8).

15. Method according to any one of Claims 1 to 14, **characterized in that** the display signal that is representative of the form of a virtual model of a screen is transmitted from the memory (11) of the computer (12, 12') to the second display means (8) by second transmission means.

16. Method according to any one of Claims 12 to 15, **characterized in that** the first transmission means (16, 16') and/or the second transmission means that are used are wired transmission means or wireless transmission means.

17. Method according to any one of Claims 1 to 16, **characterized in that** the first display means and/or the second display means that are used correspond to at least one display.

18. Method according to Claim 17, **characterized in that** the first display means and the second display means that are used correspond to a single display (8).

19. Method according to any one of Claims 1 to 18, **characterized in that** the selection step is performed by an operator who actuates the selection means (19, 19').

20. Method according to any one of Claims 1 to 19, **characterized in that** it comprises a step of installing the presence detector, prior to the imaging step, in which step the camera (4) is fastened to the passive infrared sensor (2) by a fastening module.

21. Device for assisting with the installation of at least one actual screen (15) for a presence detector (1) that is intended to be arranged in at least one zone to be monitored, comprising at least:
a presence detector (1) comprising at least one passive infrared sensor (2) that is provided with at least one optical element (3) and a camera (4) having a predetermined position relative to the position of the passive infrared sensor (2), the camera (4) being able and intended to photograph or film an image of the zone (5) to be monitored,
an actual screen (15) that is able and intended to be arranged over said at least one optical element (3) of the passive infrared sensor (2),
at least one memory (9, 11) for storing the overlay, in which memory a prestored signal to display an overlay is stored,
first display means (8) that are able and intended to display an overlay (6) comprising a plurality of regions (7) that are representative of detection beams of the passive infrared sensor (2) on the basis of the signal to display an overlay that is prestored in the memory (9, 11) for storing the overlay and to be connected to the memory (9, 11) for storing the overlay, that are able and intended to display said image of the zone (5) to be monitored that is photographed or filmed by the camera (4) and to be connected to said camera (4), and that are able and intended to superpose said image of the zone (5) to be monitored and said overlay (6),
selection means (19, 19') that are able and intended to select at least one of the regions (7) of the overlay (6),
a memory (11) of a computer (12, 12'), which memoryis able and intended to store at least data that are representative of said at least one selected region (10) of the overlay (6),
a computer (12, 12') that is able and intended to determine, on the basis of data that are representative of the at least one selected region (10) of the overlay (6), a display signal that is representative of the form of a virtual model of a screen (13) in a configured state (13b) and to store, in the memory (11), the display signal that is representative of the form of a virtual model of a screen (13) in a configured state (13b),
second display means (8) that are able and intended to display a virtual model of a screen (13) in a configured state (13b) on the basis of a display signal that is representative of the form of a virtual model of a screen (13) in a configured state (13b) and to be connected to the memory (11) of the computer (12, 12').

22. Device according to Claim 21, **characterized in that** the memory for storing the overlay, in which memory the prestored signal to display an overlay is stored, corresponds to a memory (9) that the presence detector (1) comprises or to the memory (11) that the computer (12, 12') comprises.

23. Device according to Claim 22, **characterized in that** it comprises first transmission means (16, 16') that are able and intended to transmit at least the prestored signal to display an overlay from the memory (9) of the presence detector (1) to the first display means (8).

24. Device according to any one of Claims 21 to 23, **characterized in that** it comprises second transmission means that are able and intended to transmit the display signal that is representative of the form of the virtual model of a screen (13) from the memory (11) of the computer (12, 12') to the second display means (8).

25. Device according to any one of Claims 23 to 24, **characterized in that** the first transmission means (16, 16') and/or the second transmission means are wired transmission means or wireless transmission means.

26. Device according to any one of Claims 21 to 25, **characterized in that** the first display means and/or the second display means correspond to at least one display.

27. Device according to Claim 26, **characterized in that** the first display means and the second display means correspond to a single display (8).

28. Device according to Claim 27, **characterized in that** the computer (12, 12') comprises the single display (8) and said memory (11) of the computer (12, 12').

29. Device according to any one of Claims 21 to 28, **characterized in that** the presence detector (1) comprises a housing (20) incorporating the camera (4) and the passive infrared sensor (2) that is provided with said at least one optical element (3) and **in that** the camera (4) is fixed relative to the passive infrared sensor (2).

30. Device according to any one of Claims 21 to 28, **characterized in that** it comprises a fastening module that is able and intended to be fastened to the passive infrared sensor (2) and to which the camera (4) is fastened.

31. Device according to any one of Claims 21 to 30, **characterized in that** the actual screen (15) comprises a plurality of actual screening zones (15') that may be broken from a carrier (15") or that take the form of self-adhesive film fragments that may be debonded from a protective carrier.
